# EUROPÄISCHE PATENTSCHRIFT

(11) **EP 2 597 266 B1**
(45) Veröffentlichungstag und Bekanntmachung des Hinweises auf die Patenterteilung: **27.08.2014**
(21) Anmeldenummer: 11190041.1
(22) Anmeldetag: 22.11.2011
(51) Int. Cl.: F01D 5/30, F01D 11/00

(54) **Laufschaufel und Strömungsmaschine**
Rotor blade and flow machine
Aube mobile et turbomachine

(43) Veröffentlichungstag der Anmeldung: 29.05.2013
(73) Patentinhaber: MTU Aero Engines AG, 80995 München (DE)
(72) Erfinder: Stanka, Rudolf, 84431 Rattenkirchen (DE); Feldmann, Manfred, 82223 Eichenau (DE); Schill, Manfred, 81827 München (DE)

(56) Entgegenhaltungen:
- DE-A1-102008 047 492
- DE-A1-102009 007 664
- FR-A1- 2 568 308
- US-A- 4 536 129
- RALF GOMBERT ET AL: "UNSTEADY AERODYNAMICAL BLADE ROW INTERACTION IN A NEW MULTISTAGE RESEARCH TURBINE - PART 1: EXPERIMENTAL INVESTIGATION", PROCEEDINGS OF IGTI'01, ASME TURBO EXPO 2001, 1. Januar 2001 (2001-01-01), Seiten 1-10, XP55025164,

## Beschreibung

Die Erfindung betrifft eine Laufschaufel für eine Strömungsmaschine nach dem Oberbegriff des Patentanspruchs 1 sowie eine Strömungsmaschine.

Laufschaufeln für eine Strömungsmaschine wie ein Flugzeugtriebwerk oder eine stationäre Gasturbine haben einen Schaufelfuß, ein Schaufelblatt sowie einen zwischen dem Schaufelfuß und dem Schaufelblatt angeordneten Schaufelhals bzw. einen Schaufelschaft, der eine innere Plattform bildet. Die Plattform stellt eine radial innere Begrenzung eines Heißgaskanals dar und soll einen radialen Gasaustausch zwischen dem Heißgaskanal und einem nabenseitigen Kühlluftkanal verhindern. Um einen axialen Gasaustausch im Bereich des Kühlluftkanals zwischen benachbarten Laufschaufeln hindurch zu beeinflussen, können im Schaufelhalsbereich jeweils eine vordere Dichtwand und eine hintere Dichtwand angeordnet sein, die sich von der Plattform in Richtung des Schaufelfußes erstrecken und einen Innenraum mit einem mittleren Druckgefälle gegenüber dem Heißgaskanal und dem Kühlluftkanal begrenzen. Eine Laufschaufel mit derartigen Dichtwänden ist bspw. in der deutschen Patentanmeldung DE 10 2009 007 664 A1 gezeigt. Die Dichtwände sind im Bereich der inneren Plattform mit einem abgerundeten oder einem parabolischen Übergangsquerschnitt derart versehen, dass zumindest eine der Dichtwände bezüglich eines Schaufelfußrandes in Richtung einer Radiallängsachse bzw. Hochachse des Schaufelhalses versetzt ist. Da die Dichtwände den Schaufelhals versteifen, können Spannungen an den Schaufelfuß weitergeleitet werden. Gleichzeitig werden Spannungsspitzen, die bspw. durch eine Torsion der Laufschaufel, durch Fliehkräfte oder durch Gaskräfte verursacht werden, am Schaufelfuß reduziert. Allerdings kann sich die Versteifung negativ auf das Anregungsverhalten der Laufschaufel, bspw. bezüglich der Position von Resonanzschwingungen, auswirken.

Aufgabe der Erfindung ist es, eine Laufschaufel für eine Strömungsmaschine zu schaffen, die die vorgenannten Nachteile beseitigt und neben einer reduzierten Biegesteifigkeit ein verbessertes Schwingverhalten aufweist. Des Weiteren ist es Aufgabe der Erfindung, eine Strömungsmaschine mit einem ruhigen Rotorlauf zu schaffen.

Diese Aufgabe wird gelöst durch eine Laufschaufel mit den Merkmalen des Patentanspruchs 1 und durch eine Strömungsmaschine mit den Merkmalen des Patentanspruchs 7.

Eine erfindungsgemäße Laufschaufel für eine Strömungsmaschine hat einen Schaufelfuß, ein Schaufelblatt sowie einen zwischen dem Schaufelfuß und dem Schaufelblatt angeordneten Schaufelhals, der eine innere Plattform bildet. Erfindungsgemäß hat der Schaufelhals eine in Strömungsrichtung betrachtete vorde-re Dichtwand und eine in Strömungsrichtung betrachtete hintere Dichtwand, die mit der Plattform einen dreieckartigen Innenraum begrenzen, der sich radial von außen nach innen verengt.

Die erfindungsgemäße Laufschaufel zeichnet sich durch eine reduzierte Biegesteifigkeit im Schaufelhalsbereich aus, da durch die Ausrichtung der Dichtwände eine veränderte Massenverteilung im Bereich des Schaufelhalses erreicht wird. Die Torsionssteifigkeit der Laufschaufel bleibt jedoch erhalten, was sich positiv auf das Schwingverhalten auswirkt.

Bei einem Ausführungsbeispiel ist eine der Dichtwände schaufelfußseitig in Richtung der anderen Dichtwand versetzt. Hierdurch kann der Innenraum asymmetrisch ausgebildet sein.

Bei einem alternativen Ausführungsbeispiel sind die Dichtwände schaufelfußseitig in Richtung der jeweils anderen Dichtwand versetzt. Hierdurch kann der Innenraum sowohl asymmetrisch als auch symmetrisch ausgebildet sein.

Bei einem weiteren Ausführungsbeispiel sind die Dichtwände schaufelfußseitig auf der Schaufelhochachse zusammengeführt. Hierdurch wird eine hohe Symmetrie im Bereich des Schaufelfußhals erreicht, was sich günstig auf das Schwingverhalten auswirkt.

Bevorzugterweise sind die Dichtwände an dem Schaufelfuß zusammengeführt. Hierdurch erfolgt eine Massenkonzentration auf der Hochachse im Bereich der Nabe und somit drehachsennah, was sich sehr positiv auf das Schwingverhalten auswirkt. Gleichzeitig kann ein Kühlluftstrom von einer stromaufwärtigen Schaufelseite zur stromabwärtigen Schaufelseite geführt werden, ohne dass eine schaufelfußseitige Erwärmung des Kühlluftstroms zu befürchten ist, da der Innenraum aufgrund der erfindungsgemäßen Zusammenführung der Dichtwände eine minimalen Kontaktbereich bzw. nahezu keinen Kontaktbereich mit dem Schaufelfuß bilden.

Eine erfindungsgemäße Strömungsmaschine hat eine Vielzahl von erfindungsgemäßen Laufschaufeln. Eine derartige Strömungsmaschine zeichnet sich insbesondere durch eine verbesserte Kühlluftführung, eine reduzierte Vermischung eines Heißgasstromes mit einem Kühlluftstrom, durch keine bzw. nahezu keine Aufwärmung des Kühlluftstroms durch schaufelfußseitige Konvektionswärme und aufgrund des verbesserten Schwingverhaltens der Laufschaufel durch einen ruhigen Rotorlauf aus.

Sonstige vorteilhafte Ausführungsbeispiele der Erfindung sind Gegenstand weiterer Unteransprüche.

Im Folgenden wird ein bevorzugtes Ausführungsbeispiel der Erfindung anhand einer schematischen Darstellung näher erläutert. Die einzige Figur 1 zeigt eine Seitenansicht einer montierten erfindungsgemäßen Laufschaufel.

Gemäß der Darstellung in Figur 1 hat eine erfindungsgemäße Laufschaufel 1 für eine Strömungsmaschine einen Schaufelfuß 2, ein Schaufelblatt 4 sowie einen zwischen dem Schaufelfuß 2 und dem Schaufelblatt 4 angeordneten Schaufelhals 6. Die Strömungsmaschine ist bevorzugterweise ein Flugzeugtriebwerk, kann jedoch auch eine stationäre Gasturbine sein. Die Laufschaufel 1 ist mit einer Vielzahl gleichartiger Laufschaufeln zu einer Laufschaufelreihe montiert und hierzu mittels ihres Schaufelfußes 2 in eine nicht bezifferte Axialnut einer Rotornabe 8 eingesetzt. Die Laufschaufelreihe kann sowohl turbinenseitig als auch verdichterseitig angeordnet sein. Die Rotornabe 8 ist um eine Drehachse 10 gelagert und bildet mit der Laufschaufelreihe einen Rotorabschnitt. Zur axialen Sicherung der Laufschaufel 1 an der Rotornabe 8 ist in die Axialnut ein Sicherungsblech 12 eingesetzt, dessen Endabschnitte radial nach außen gebogen sind.

Der Schaufelhals 6 bildet eine innere Plattform 14, die in Strömungsrichtung betrachtet einen vorderen Vorsprung 16 und einen hinteren Vorsprung 18 aufweist und die mit den Plattformen der übrigen Laufschaufeln der Laufschaufelreihe eine radial innenliegende Seitenbegrenzung eines Heißgaskanals 20 darstellt. Zudem bildet die Plattform 14 bzw. das Innendeckband mit den übrigen inneren Plattformen eine radial außenliegende Begrenzung eines nabenseitigen Kühlluftkanals 22 und trennt somit den Heißgaskanal 20 und den Kühlluftkanal 22 voneinander. Radial außenliegend wird der Heißgaskanal 20 von einem spitzenseitig angeordneten Außendeckband 24 der Laufschaufel 1 begrenzt. Der Kühlluftkanal 22 wird radial innen von einem Trommelkörper 26 der Rotornabe 8 begrenzt.

Der Schaufelhals 6 ist als ein Steg mit seitlichen Taschen ausgebildet, die einen Innenraum 28 bilden. Der Innenraum 28 ist von der Plattform 14 und einer in Strömungsrichtung betrachtet vorderen Dichtwand 30 und einer hinteren Dichtwand 32 begrenzt und weist gegenüber dem Heißgaskanal 20 und dem Kühlluftkanal 22 ein mittleres Druckgefälle auf. Die Dichtwände 30, 32 sind geradlinig ausgebildet und erstrecken sich von Übergangsbereichen der Vorsprünge 16, 18 an dem Schaufelhals 6 in Richtung des Schaufelfußes 2. Ausgehend von der Plattform 14 sind die Dichtwände 30, 32 schräg zur Hochachse 34 der Laufschaufel 1 angestellt und an dem Schaufelfuß 2 bzw. an dessen in Richtung der Plattform 14 weisenden Rand 36 zusammengeführt. Die Dichtwände 30, 32 haben in etwa ein gleiche Länge und sind etwa im gleichen Winkel zur Hochachse 34 angestellt, so dass der Innenraum 28 nahezu symmetrisch zur Hochachse 34 ist und die Plattform 14 mit den Dichtwänden 30, 32 nahezu ein gleichschenkeliges Dreieck bilden. Somit weist der Innenraum 28 einen dreieckartigen, insbesondere einem dreieckigen, Querschnitt auf, der sich von der Plattform 14 in Richtung des Schaufelfußes 2 betrachtet stetig verengt bzw. sich radial von außen nach innen schließt. Entsprechend erweitert sich der Innenraum 28 von dem Schaufelfuß 2 in Richtung der Plattform 14 betrachtet trichterförmig bzw. öffnet sich radial von innen nach außen. Insbesondere sind die Dichtwände 30, 32 an dem Schaufelfuß 2 bzw. an dessen Rand 36 auf der Hochachse 34 zusammengeführt.

Offenbart ist eine Laufschaufel für eine Strömungsmaschine mit einem Schaufelfuß, einem Schaufelblatt und mit einem zwischen dem Schaufelfuß und dem Schaufelblatt angeordneten Schaufelhals, der eine innere Plattform bildet, wobei der Schaufelhals eine vordere Dichtwand und eine hintere Dichtwand hat, die mit der Plattform einen dreieckartigen, bevorzugterweise einen dreieckigen, Innenraum begrenzen, der sich radial von außen nach innen betrachtet verengt, sowie eine Strömungsmaschine mit einer Vielzahl von derartigen Laufschaufeln.

### Bezugszeichenliste

- 1: Laufschaufel
- 2: Schaufelfuß
- 4: Schaufelblatt
- 6: Schaufelhals
- 8: Rotornabe
- 10: Drehachse
- 12: Sicherungsblech
- 14: Plattform
- 16: vorderer Vorsprung
- 18: hinterer Vorsprung
- 20: Heißgaskanal
- 22: Kühlluftkanal
- 24: Außendeckband
- 26: Trommelkörper
- 28: Innenraum
- 30: vordere Dichtwand
- 32: hintere Dichtwand
- 34: Hochachse
- 36: Rand

## Patentansprüche

1. Laufschaufel (1) für eine Strömungsmaschine, mit einem Schaufelfuß (2), einem Schaufelblatt (4), und mit einem zwischen dem Schaufelfuß (2) und dem Schaufelblatt (4) angeordneten Schaufelhals (6), der eine innere Plattform (14) bildet, wobei der Schaufelhals (6) eine in Strömungsrichtung betrachtete vordere Dichtwand (30) und eine in Strö-mungsrichtung betrachtete hintere Dichtwand (32) hat, **dadurch gekennzeichnet, dass** die beide Dichtwände mit der Plattform (14) einen dreieckartigen Innenraum (28) begrenzen, der sich radial von außen nach innen verengt.

2. Laufschaufel nach Anspruch 1, wobei eine der Dichtwände (30, 32) schaufelfußseitig in Richtung der anderen Dichtwand (32, 30) versetzt ist.

3. Laufschaufel nach Anspruch 1, wobei die Dichtwände (30, 32) schaufelfußseitig in Richtung der jeweils anderen Dichtwand (32, 30) versetzt sind.

4. Laufschaufel nach Anspruch 3, wobei die Dichtwände (30, 32) schaufelfußseitig auf der Schaufelhochachse (34) zusammengeführt sind.

5. Laufschaufel nach Anspruch 4, wobei die Dichtwände (30, 32) an dem Schaufelfuß (2) zusammengeführt sind.

6. Laufschaufel nach einem der vorhergehenden Ansprüche, wobei die Dichtwände (30, 32) geradlinig ausgebildet sind.

7. Strömungsmaschine mit einer Vielzahl von Laufschaufeln (1) nach einem der vorhergehenden Ansprüche.

## Claims

1. A rotor blade (1) for a flow machine, having a blade root (2), a blade leaf (4) and having a blade neck (6) that is arranged between the blade root (2) and the blade leaf (4) and forms an inner platform (14), wherein the blade neck (6) has a sealing wall (30) that is at the front when viewed in the direction of flow and a sealing wall (32) at the rear when viewed in the direction of flow, **characterised in that** the two sealing walls with the platform (14) delimit a triangular inner space (28) that tapers radially from the outside inwards.

2. A rotor blade according to claim 1, wherein one of the sealing walls (30, 32) is offset on the blade-root side in the direction of the other sealing wall (32, 30).

3. A rotor blade according to claim 1, wherein the sealing walls (30, 32) are offset on the blade-root side in the direction of the other respective sealing wall (32, 30).

4. A rotor blade according to claim 3, wherein the sealing walls (30, 32) are brought together on the blade-root side on the vertical blade axis (39).

5. A rotor blade according to claim 4, wherein the sealing walls (30, 32) are brought together at the blade root (2).

6. A rotor blade according to one of the preceding claims, wherein the sealing walls (30, 32) are formed in a straight line.

7. A flow machine having a plurality of rotor blades (1) according to one of the preceding claims.

## Revendications

1. Aube mobile (1) pour une turbomachine, comportant un pied (2), une pale (4), et comportant un col (6), qui est disposé entre le pied (2) et la pale (4) et qui forme une plate-forme (14) intérieure, le col (6) comportant une paroi étanche avant (30), considérée par référence à la direction d'écoulement, et une paroi étanche arrière (32) considérée par référence à la direction d'écoulement, **caractérisée en ce que** les deux parois étanches délimitent avec la plate-forme (14) un espace intérieur triangulaire (28), qui se rétrécit dans le sens radial de l'extérieur vers l'intérieur.

2. Aube mobile selon la revendication 1, dans laquelle l'une des parois étanches (30, 32) est décalée du côté du pied de l'aube en direction de l'autre paroi étanche (32, 30).

3. Aube mobile selon la revendication 1, dans laquelle les parois étanches (30, 32) sont décalées du côté du pied de l'aube en direction de l'autre paroi étanche (32, 30) respective.

4. Aube mobile selon la revendication 3, dans laquelle les parois étanches (30, 32) sont réunies du côté du pied de l'aube sur l'axe vertical (34) de l'aube.

5. Aube mobile selon la revendication 4, dans laquelle les parois étanches (30, 32) sont réunies au niveau du pied (2) de l'aube.

6. Aube mobile selon l'une quelconque des revendications précédentes, dans laquelle les parois étanches (30, 32) sont droites.

7. Turbomachine comportant une pluralité d'aubes mobiles (1) selon l'une quelconque des revendications précédentes.
